# EUROPÄISCHE PATENTSCHRIFT

(11) **EP 3 384 132 B1**
(45) Veröffentlichungstag und Bekanntmachung des Hinweises auf die Patenterteilung: **01.06.2022**
(21) Anmeldenummer: 16793802.6
(22) Anmeldetag: 03.11.2016
(51) Int. Cl.: F04C 2/16, F04C 2/08

(54) **SCHRAUBENSPINDELMASCHINE**
SCREW SPINDLE MACHINE
MACHINE A ARBRE FILETE

(30) Priorität: 30.11.2015 EP 15196916
(43) Veröffentlichungstag der Anmeldung: 10.10.2018
(73) Patentinhaber: Brinkmann Pumpen K.H. Brinkmann GmbH & Co. KG, 58791 Werdohl (DE)
(72) Erfinder: HELPERTZ, Markus, Dr. Ing., 44225 Dortmund (DE); RADERMACHER, Matthias, 42499 Hückeswagen (DE)
(74) Vertreter: Ter Meer Steinmeister & Partner
(86) Internationale Anmeldenummer: PCT/EP2016/076481
(87) Internationale Veröffentlichungsnummer: WO 2017/092958

(56) Entgegenhaltungen:
- WO-A1-2009/012837
- CN-B- 101 307 674
- CN-Y- 2 345 737
- US-A- 3 354 537

## Beschreibung

Die Erfindung betrifft eine Schraubenspindelmaschine mit einem zwischen Gehäuseendkappen angeordneten Gehäusemittelteil aus Metall, das eine Fluidkammer zur Aufnahme mehrerer in den Gehäusesendkappen gelagerter Schraubenspindeln bildet, einem in das Gehäusemittelteil eingeklebten Einsatz aus verschleißfester Keramik, der an der Innenwand der Fluidkammer eine verschleißfeste Lauffläche für die Schraubenspindeln bildet und mit der Innenfläche des Gehäusemittelteils einen Klebstoffspalt begrenzt, und mit mindestens einem von einer Außenfläche des Gehäusemittelteils zu dem Klebstoffspalt führenden Befüllkanal.

In WO 2009/012837 A1 wird eine Schraubenspindelmaschine dieser Art, beispielsweise eine Schraubenspindelpumpe oder ein Schraubenspindelkompressor beschrieben. Das Gehäusemittelteil ist aus zwei fest miteinander verspannten Halbschalen aus Metall gebildet, die je eine Hälfte der Fluidkammer bilden. Die verschleißfeste Schicht an der Innenfläche der Fluidkammer wird durch einen eingeklebten Einsatz aus Siliziumcarbid gebildet. Bei der Herstellung wird der Einsatz so in der Fluidkammer gehalten, dass er auf seinem Umfang einen Klebstoffspalt mit dem Gehäusemittelteil bildet, und durch den Befüllkanal wird dann Klebstoff in den Klebstoffspalt eingepresst, so dass der Einsatz nach dem Abbinden des Klebstoffs fest in dem Gehäusemittelteil gehalten ist.

Der Befüllkanal führt von der Umfangsfläche des Gehäusemittelteils radial nach innen zu dem Klebstoffspalt.

Aus US 3 354 537 A ist eine Exzenterschneckenpumpe bekannt, bei der die Lauffläche für die Schraubenspindeln durch einen Einsatz aus nachgiebigem Material gebildet wird, der von einem Expansionsraum umgeben ist, der mittels eines unter Druck eingepressten Mediums expandiert werden kann. Zum zuführen es Mediums dient ein Befüllkanal, der von einem an eine Gehäuseendkappe angrenzenden Ende des Gehäusemittelteils ausgeht.

Aufgabe der Erfindung ist es, eine Schraubenspindelmaschine mit verbesserter Leckagesicherheit zu schaffen.

Diese Aufgabe wird bei einer Schraubenspindelpumpe der eingangs genannten Art erfindungsgemäß dadurch gelöst, dass der Befüllkanal von einem an eine Gehäuseendkappe angrenzenden Ende des Gehäusemittelteils ausgeht.

Das hat den Vorteil, dass im fertig montierten Zustand die äußere Öffnung des Befüllkanals durch die dortige Gehäuseendkappe abgedeckt wird, wodurch die Abdichtung des Befüllkanals erleichtert wird. Beispielsweise verläuft der Befüllkanal in Axialrichtung des Gehäuses von einer Stirnfläche des Gehäusemittelteils bis in den Bereich des Klebstoffspalts, der dann durch den Befüllkanal angeschnitten wird.

Bei der erfindungsgemäßen Schraubenspindelmaschine werden Leckagen durch die verbesserte Abdichtung an der äußeren Öffnung des Befüllkanals zuverlässig unterbunden.

Vorteilhafte Ausgestaltungen und Weiterbildungen der Erfindung sind in den Unteransprüchen angegeben.

In einer vorteilhaften Ausführungsform ist zwischen der Stirnseite des Gehäusemittelteils, das die Öffnung des Befüllkanals enthält, und der angrenzenden Gehäuseendkappe eine umlaufende Dichtung vorgesehen, die außerhalb des Querschnitts der Fluidkammer verläuft und auch die Öffnung des Befüllkanals einschließt, wodurch eine besonders wirksame Abdichtung des Befüllkanals erreicht wird.

Im folgenden wird ein Ausführungsbeispiel anhand der Zeichnung näher erläutert.

Es zeigen:
- Fig. 1: eine teilweise aufgebrochene perspektivische Ansicht eines Teils eines Gehäuses einer Schraubenspindelmaschine;
- Fig. 2: eine Stirnansicht eines Mittelteils des Gehäuses;
- Fig. 3: einen Schnitt längs der Linie III-III in Fig. 2; und
- Fig. 4: eine Schnittdarstellung analog zu Fig. 3, jedoch für einen Zustand während des Einklebens eines Einsatzes in das Gehäusemittelteil.

In Fig. 1 ist eine Halbschale 10 eines Gehäusemittelteils 12 einer Schraubenspindelmaschine dargestellt. Die Halbschale 10 und eine dazu komplementäre Halbschale 14 (Fig. 2) sind aus Metallguss hergestellt und werden zu dem kompletten Gehäusemittelteil 12 zusammengefügt und beispielsweise durch Bolzen miteinander verbunden. In einer anderen Ausführungsform kann das Gehäusemittelteil auch einteilig ausgebildet sein. Im Inneren des Gehäusemittelteils 12 ist eine auf ganzer Länge durchgehende Fluidkammer 16 gebildet, die auf ihrer Länge einen einheitlichen Querschnitt aufweist. Wie deutlicher in Fig. 2 zu erkennen ist, wird der Querschnitt der Fluidkammer 16 durch drei einander überlappende Kreise gebildet, von denen der mittlere einen größeren Durchmesser hat als die beiden übrigen Kreise. Die Fluidkammer 16 nimmt bei der fertigen Schraubenspindelpumpe drei parallele, miteinander kämmende Schraubenspindeln auf, deren Umkreis jeweils einem der drei Kreise des Querschnitts entspricht.

Die Innenfläche der Fluidkammer 16 wird durch einen Einsatz 18 aus verschleißfester Keramik gebildet, beispielsweise aus Siliziumcarbid.

Der Einsatz 18 hat eine im Querschnitt achteckige Außenkontur und bildet mit einer dazu komplementären Innenkontur der Halbschalen 10, 14 einen Klebstoffspalt 20.

Wie in Fig. 2 strichpunktiert eingezeichnet ist, hat der Klebstoffspalt 20 im Inneren des Gehäusemittelteils 12 einen etwas größeren Außenquerschnitt als an den entgegengesetzten Enden.

Das Gehäusemittelteil 12 weist an seinen entgegengesetzten Enden jeweils einen zylindrischen Zentrierabschnitt 22 für eine dicht an das Gehäusemittelteil anschließende Gehäuseendkappe 24 auf (Fig. 3). In Fig. 1 sieht man in der Stirnfläche des Zentrierabschnitts 22 ein Ende eines Befüllkanals 26, der in Höhe des in Fig. 1 und 2 linken Scheitels der Fluidkammer 16 dicht außerhalb des Endes des Klebstoffspalts 20 in das Innere des Gehäusemittelteils 12 führt und dann weiter innen den erweiterten Teil des Klebstoffspalts anschneidet, wie in Fig. 2 und 3 zu erkennen ist.

An dem in Fig. 3 rechten Ende des Gehäuses ist auf entsprechende Weise ein Entlüftungskanal 28 angeordnet, der den entgegengesetzten Scheitel der Fluidkammer 16 anschneidet.

In den Stirnflächen des Gehäusemittelteils liegen sowohl die Öffnung des Befüllkanals 26 als auch die Öffnung des Entlüftungskanals 28 außerhalb der Außenkontur des Klebstoffspaltes.

In den Stirnflächen des Gehäusemittelteils 12 und den zugehörigen Stirnflächen der Gehäuseendkappen 24 sind umlaufende Dichtungen 30 angeordnet, die radial außerhalb des Befüllkanals 26 und des Entlüftungskanals 28 verlaufen, im gezeigten Beispiel auch radial außerhalb des jeweiligen Zentrierabschnitts 22.

Die Innenfläche des Einsatzes 18 bildet mit entsprechenden Bohrungen 32 der Gehäuseendkappen 24 eine Innenkontur zur Aufnahme der hier nicht gezeigten Schraubenspindeln, die in den Gehäuseendkappen 24 druckdicht gelagert sind.

Wenn während des Betriebs der Schraubenspindelmaschine unter hohem Druck stehendes Medium aus der Fluidkammer 16 durch die Fuge zwischen dem Gehäusemittelteil 12 und den Gehäuseendkappen 24 oder über Lunker im Gusswerkstoff in den Klebstoffspalt 20 eindringt, so wird dieses Fluid spätestens an den Dichtungen 30 zurückgehalten, so dass Leckagen zuverlässig vermieden werden können.

Fig. 4 zeigt ein Zwischenstadium während der Herstellung der Schraubenspindelmaschine. Anstelle der Gehäuseendkappen 24 sind hier Sperrklötze 34 an die entgegengesetzten Stirnflächen der Zentrierabschnitte 22 angesetzt. Durch diese Sperrklötze 34 werden die offenen Enden des Klebstoffspaltes 20 verschlossen. Ähnlich wie die Gehäuseendkappen 24 weisen auch die Sperrklötze 34 Bohrungen 36 für die Schraubenspindeln auf.

In dem in Fig. 4 gezeigten Zustand kann der Klebstoffspalt 20 über den Befüllkanal 26 mit Klebstoff befüllt werden, während die verdrängte Luft über den Entlüftungskanal 28 entweicht. Wenn der Klebstoff abgebunden hat, können die Sperrklötze 34 entfernt werden, und das Gehäuse lässt sich in der in Fig. 3 gezeigten Weise komplettieren, wobei durch die Gehäuseendkappen 24 eine zuverlässige Abdichtung des Befüllkanals 26 und des Entlüftungskanals 28 erreicht wird.

## Patentansprüche

1. Schraubenspindelmaschine mit einem zwischen Gehäuseendkappen (24) angeordneten Gehäusemittelteil (12) aus Metall, das eine Fluidkammer (16) zur Aufnahme mehrerer in den Gehäuseendkappen (24) gelagerter Schraubenspindeln bildet, einem in das Gehäusemittelteil eingeklebten Einsatz (18) aus verschleißfester Keramik, der an der Innenwand der Fluidkammer (16) eine verschleißfeste Lauffläche für die Schraubenspindeln bildet und mit der Innenfläche des Gehäusemittelteils (12) einen Klebstoffspalt (20) begrenzt, und mit mindestens einem von einer Außenfläche des Gehäusemittelteils (12) zu dem Klebstoffspalt (20) führenden Befüllkanal (26), **dadurch gekennzeichnet, dass** der Befüllkanal (26) von einem an eine Gehäuseendkappe (24) angrenzenden Ende des Gehäusemittelteils (12) ausgeht.

2. Schraubenspindelmaschine nach Anspruch 1, bei der der Klebstoffspalt (20) im Inneren des Gehäusemittelteils (12) einen größeren Außenquerschnitt hat als an dessen entgegengesetzten Enden und bei der der Befüllkanal (26) den erweiterten Außenquerschnitt des Klebstoffspaltes (20) anschneidet.

3. Schraubenspindelmaschine nach Anspruch 1 oder 2, bei der der Befüllkanal (26) von einer Stirnfläche eines Zentrierabschnitts (22) des Gehäusemittelteils (12) ausgeht, auf welchen die Gehäuseendkappe (24) aufgesteckt ist.

4. Schraubenspindelmaschine nach einem der vorstehenden Ansprüche, bei dem an dem Ende des Gehäusemittelteils (12), in dem sich der Befüllkanal (26) befindet, eine umlaufende Dichtung (30) vorgesehen ist, die das Ende des Fluidkanals (16) sowie auch den Befüllkanal (26) einschließt.

5. Schraubenspindelmaschine nach einem der vorstehenden Ansprüche, bei dem von einem an eine Gehäuseendkappe (24) angrenzenden Ende des Gehäusemittelteils (12) ein Entlüftungskanal (28) ausgeht, der mit dem Klebstoffspalt (20) in Verbindung steht.

6. Schraubenspindelmaschine nach Anspruch 5, bei der der Befüllkanal (26) und der Entlüftungskanal (28) an entgegengesetzten Enden des Gehäusemittelteils (12) angeordnet sind.

7. Schraubenspindelmaschine nach Anspruch 5 oder 6, bei der der Befüllkanal (26) und der Entlüftungskanal (28) an entgegengesetzten Scheiteln der Fluidkammer (16) angeordnet sind.

## Claims

1. A threaded spindle machine comprising: a metal middle housing part (12) arranged between housing end caps (24) and forming a fluid chamber (16) for receiving a plurality of threaded spindles rotatably supported in the housing end caps (24); an insert (18) made of wear-resistant ceramics and adhered into the middle housing part, which insert forms a wear-resistant running surface for the threaded spindles on the inner wall of the fluid chamber (16) and defines an adhesive gap (20) with the inner surface of the middle housing part (12); and at least one filling channel (26) leading from an outer surface of the middle housing part (12) to the adhesive gap (20), **characterized in that** the filling channel (26) extends from an end of the middle housing part (12) which is adjacent to a housing end cap (24).

2. The threaded spindle machine according to claim 1, wherein the adhesive gap (20) inside of the middle housing part (12) has a larger outer cross-section than at the opposite ends, and the filling channel (26) cuts into the enlarged outer cross-section of the adhesive gap (20).

3. The threaded spindle machine according to claim 1 or 2, wherein the filling channel (26) extends from an end face of a centering section (22) of the middle housing part (12), the housing end cap (24) being plugged onto said centering section (22).

4. The threaded spindle machine according to any of the preceding claims, wherein a circumferential seal (30) is provided at the end of the middle housing part (12) at which the filling channel (26) is located, said seal enclosing the end of the fluid chamber (16) as well as the end of the filling channel (26).

5. The threaded spindle machine according to any of the preceding claims, wherein a vent channel (28) which communicates with the adhesive gap (20) extends from an end of the middle housing part (12) adjacent to one housing end cap (24).

6. The threaded spindle machine according to claim 5, wherein the filling channel (26) and the vent channel (28) are provided at opposite ends of the middle housing part (12).

7. The threaded spindle machine according to claim 5 or 6, wherein the filling channel (26) and the vent channel (28) are provided at opposite vertices of the fluid chamber (16).

## Revendications

1. Machine à broches filetées comportant une partie centrale de boîtier (12) en métal, agencée entre des couvercles d'extrémité de boîtier (24), laquelle partie centrale de boîtier forme une chambre de fluide (16) pour recevoir plusieurs broches filetés supportées dans les couvercles d'extrémité de boîtier (24), un insert (18) en céramique résistante à l'usure, collé dans la partie centrale de boîtier, lequel insert forme une surface de roulement résistante à l'usure pour les broches filetées sur la paroi intérieure de la chambre de fluide (16) et délimite un espace de colle (20) avec la surface intérieure de la partie centrale de boîtier (12), et comportant au moins un canal de remplissage (26) menant d'une surface extérieure de la partie centrale de boîtier (12) jusqu'à l'espace de colle (20), **caractérisée en ce que** le canal de remplissage (26) débute à partir d'une extrémité de la partie centrale de boîtier (12) adjacente à un couvercle d'extrémité de boîtier (24).

2. Machine à broches filetées selon la revendication 1, dans laquelle l'espace de colle (20) à l'intérieur de la partie centrale de boîtier (12) a une section transversale extérieure plus grande que son extrémité opposée et dans laquelle le canal de remplissage (26) coupe la section transversale extérieure élargie de l'espace de colle (20).

3. Machine à broches filetées selon la revendication 1 ou 2, dans laquelle le canal de remplissage (26) débute à partir d'une face frontale d'une portion de centrage (22) de la partie centrale de boîtier (12), sur laquelle le couvercle d'extrémité de boîtier (24) est monté.

4. Machine à broches filetées selon l'une des revendications précédentes, dans laquelle un joint circonférentiel (30) est prévu à l'extrémité de la partie centrale de boîtier (12) dans laquelle se trouve le canal de remplissage (26), lequel joint entoure l'extrémité de la chambre de fluide (16) ainsi que le canal de remplissage (26).

5. Machine à broches filetées selon l'une des revendications précédentes, dans laquelle un canal d'évent (28) débute à partir d'une extrémité adjacente à une extrémité de boîtier (24) de la partie centrale de boîtier (12), lequel canal d'évent communique avec l'espace de colle (20).

6. Machine à broches filetées selon la revendication 5, dans laquelle le canal de remplissage (26) et le canal d'évent (28) sont agencés à des extrémités opposées de la partie centrale de boîtier (12).

7. Machine à broches filetées selon la revendication 5 ou 6, dans laquelle le canal de remplissage (26) et le canal d'évent (28) sont agencés sur des sommets opposés de la chambre de fluide (16).
